# EUROPÄISCHE PATENTSCHRIFT

(11) **EP 0 881 015 B1**
(45) Veröffentlichungstag und Bekanntmachung des Hinweises auf die Patenterteilung: **01.08.2001**
(21) Anmeldenummer: 98109419.6
(22) Anmeldetag: 25.05.1998
(51) Int. Cl.: B22D 11/04

(54) **Vorrichtung zum Stranggiessen von Stahl**
Machine for continuous casting of steel
Machine pour la coulée continue d'acier

(30) Priorität: 30.05.1997 DE 19722733
(43) Veröffentlichungstag der Anmeldung: 02.12.1998
(73) Patentinhaber: SMS Demag AG, 40237 Düsseldorf (DE)
(72) Erfinder: Grothe, Horst, 41564 Kaarst (DE)
(74) Vertreter: Valentin, Ekkehard, Dipl.-Ing.

(56) Entgegenhaltungen:
- EP-A- 0 236 237
- DE-A- 2 248 066
- DE-A- 3 635 949
- DE-C- 4 341 719

## Beschreibung

Die Erfindung betrifft eine Vorrichtung zum Stranggießen von Stahl, umfassend eine in Gießrichtung oszillierende Stranggießkokille, die in einem mit einem Oszillationsantrieb verbundenen Hubtisch eines stationären Grundrahmens angeordnet ist, und der beidseitig quer zur Gießrichtung Führungselemente zugeordnet sind.

Eine solche Vorrichtung ist aus der DE 43 41 719 C1 bekannt. Die oszillierende Stranggießkokille ist dort an quer zur Gießrichtung sich erstreckenden, beidendig eingespannten Federn gelagert und mit einem an einem Tragrahmen fest verbundenen, als Servo-Hydraulikzylinder ausgebildeten Oszillationsantrieb verbunden. Bei einer aus Breitseiten- und Schmalseitenwänden bestehenden Stranggießkokille sind hierbei die Schmalseitenwände zwischen den Breitseitenwänden über auf die Breitseitenwände wirkende Spanneinrichtungen geklemmt und an Befestigungsblöcken festgelegt, an deren Ober- und Unterseite auch die Federn über Klemmittel befestigt sind, wobei die Federn beidendig in Spannblöcken und die Spannblöcke von am Tragrahmen angeordneten, weiteren Befestigungsblöcken gehalten sind. Diese somit sehr aufwendige Bauweise zeigt sich insbesondere dann als sehr nachteilig, wenn die Führungsfedern gewechselt werden müssen, denn diese unterliegen bedingt durch die Frequenz der Oszillation einem stetigen Wechselspiel von Biegespannungen.

Der Erfindung liegt die Aufgabe zugrunde, bei einer Vorrichtung der eingangs genannten Art eine Führungseinrichtung mit insbesondere hinsichtlich Standzeit und Verschleiß verbesserten Eigenschaften der Führungselemente zu schaffen.

Diese Aufgabe wird erfindungsgemäß dadurch gelöst, daß die Führungselemente als Plattenrahmen mit Querstreben ausgebildet und jeweils zwei einander im Abstand gegenüberliegende Plattenrahmen zu einem Plattenrahmenpaar zusammengefaßt sind, wobei jeder Plattenrahmen einerseits mit dem Grundrahmen und andererseits mit dem Hubtisch verbunden ist. Hierbei wurde - in Abkehr von den bekannten Führungselementen in Form von Federn, Seilen oder Rundstäben - erkannt, daß bei den erfindungsgemäßen, als Verbindungsglied zwischen dem Grundrahmen und dem die Kokille tragenden, oszillierenden Hubtisch dienenden Platten- bzw. Führungsrahmen bei deren gegenüberliegender Anordnung die Querstreben sowohl eine Biegefeder- als auch eine Zugankerfunktion erfüllen, d.h. auf Zug bzw. Biegung verformt werden. Trotz eines zulässigen Oszillations-Hubes von plus/minus 10 mm lassen sich die geometrischen Änderungen, d.h. Verlagerungen der Querstreben aus der Mittellage so gering halten, daß die zulässige Spannung für Dauerfestigkeit weder durch Biegung noch durch Zug (oder Schub) überschritten wird. Die Führungs- bzw. Plattenrahmen sind in ihrer Lebensdauer unbegrenzt und zudem wartungsfrei. Die Montage bzw. der Einbau der Plattenrahmen ist sehr einfach und erfordert im wesentlichen lediglich das Losschrauben des Grundrahmens und dessen Ausbau mit Hilfe beispielsweise des Hallenkrans; der notwendige Montageplatz ist danach frei zugänglich. Das gesamte Plattenrahmen-Führungssystem ist zudem spielfrei, und Querlenker sind nicht erforderlich.

Eine Ausgestaltung der Erfindung sieht vor, daß jeder Plattenrahmen aus zwei in situ vertikalen Seitenplatten mit diese verbindenden Horizontalplatten als Querstreben besteht. Die Querstreben lassen sich mit den Seitenplatten verschweißen; alternativ ist es möglich, einen solchen Plattenrahmen aus dem Vollen herzustellen, beispielsweise durch Brennschneiden aus einer Bramme und einer anschließenden Nachbearbeitung durch Fräsen und/oder Schleifen.

Wenn die Seitenplatten vorteilhaft mit Befestigungsbohrungen versehen sind, lassen sich die Plattenrahmen mit den Seitenwänden als Einspannteile in einfacher Weise durch Schrauben mit dem Hubtisch und dem Grundrahmen verbinden.

Weitere Einzelheiten und Vorteile der Erfindung ergeben sich aus den Ansprüchen und der nachfolgenden Beschreibung, in der ein in den Zeichnungen dargestelltes Ausführungsbeispiel der Erfindung näher erläutert wird. Es zeigen:
- Fig. 1: als Einzelheit einer als solche hinlänglich bekannten Stranggießanlage in sehr schematischer Seitenansicht einen in einem stationären Grundrahmen angeordneten Hubtisch einer Stranggießkokille;
- Fig. 2: die Anordnung gemäß Fig. 1 in halbsymmetrischer Draufsicht;
- Fig. 3: einen Schnitt entlang der Linie III-III von Fig. 1, schematisch dargestellt; und
- Fig. 4: als Einzelheit einen Führungs- bzw. Plattenrahmen in der Seitenansicht (Teilfigur a) und in der Vorderansicht (Teilfigur b) dargestellt.

In einem stationären Grundrahmen 1 einer nicht gezeigten Stranggießanlage ist gemäß den Fig. 1 und 2 ein Hubtisch 2 angeordnet, an den als Oszillationsantrieb ein am Grundrahmen 1 angelenkter Servo-Hydraulikzylinder 3 angreift. Der Hubtisch 2 kleiner Masse läßt sich als einzelner Gesamttisch oder - angeordnet links/rechts bzw. vorn/hinten - mit zwei getrennten Hubtischen (vgl. Fig. 3) ausbilden. Der eine Stranggießkokille 4, die gemäß Fig. 3 aus Breitseitenwänden 6 und Schmalseitenwänden 7 besteht und dort nur auszugsweise, nämlich bis geringfügig über die Strangmitte 5 hinausreichend dargestellt ist, tragende Hubtisch 2 wird entsprechend seiner Bauweise (Gesamttisch oder zwei getrennte Tischeinheiten) entweder in einem Paar Plattenrahmen oder - wie gemäß Fig. 3 - in aufgrund der getrennten Bauweise vier einzelnen Plattenrahmen 7 als Führungselementen geführt.

In jedem Fall bilden stets zwei einander im Abstand gegenüberliegende Plattenrahmen ein Plattenrahmenpaar 7a (vgl. Fig. 2) bzw. 7b (vgl. Fig. 3). Aufgrund dieser somit doppelseitigen Anbindung tritt keine Horizontalkomponente auf und es werden vielmehr Kräfte aufgebaut, die das System immer wieder in die Mitte zurückführen.

Die Plattenrahmen 7 bestehen gemäß Fig. 4 aus zwei Seitenplatten 8 und diese miteinander verbindenden, in Form von Horizontalplatten ausgeführten Querstreben 9. Die Seitenplatten 8 sind von vornherein mit jeweils knapp ober- und unterhalb der Querstreben 9 angeordneten Befestigungsbohrungen 10 (vgl. Teilfigur 4a) versehen, so daß sie sich auf einfache Weise mittels in den Fig. 1 bis 3 lediglich angedeuteten Schrauben 11 mit dem Grundrahmen 1 und dem Hubtisch 2 verbinden lassen. Bei Oszillationsbewegungen - die im Bereich von plus/minus 10 mm liegen können (vgl. den Doppelpfeil in der Teilfigur b und die dortigen Ziffernangaben) - des Hubtisches 2 biegen sich die Querstreben 9 hubabhängig entweder nach oben oder nach unten aus, wie in der Teilfigur 4b strichpunktiert und zur Verdeutlichung stark überzeichnet dargestellt ist. Tatsächlich sind die geometrischen Änderungen, d.h. die Verlagerungen aus der Mittellage durch die Dimensionierung der Plattenrahmen so gering, daß die zulässige Spannung für Dauerfestigkeit weder durch Biegung noch durch Zug oder Schub überschritten wird. Die in Fig. 4 (Teilfiguren a und b) eingetragenen Abmessungen I bzw. s bzw. b sind funktionsbestimmend und abhängig von der Last ausgelegt, d.h. bei größerer Last sind die Abmessungen entsprechend größer und bei kleinerer Last entsprechend kleiner.

## Patentansprüche

1. Vorrichtung zum Stranggießen von Stahl, umfassend eine in Gießrichtung oszillierende Stranggießkokille, die in einem mit einem Oszillationsantrieb verbundenen Hubtisch eines stationären Grundrahmens angeordnet ist, und der beidseitig zur Gießrichtung Führungselemente zugeordnet sind,
**dadurch gekennzeichnet,**
daß die Führungselemente als Plattenrahmen (7) mit Querstreben (9) ausgebildet und jeweils zwei einander im Abstand gegenüberliegende Plattenrahmen (7) zu einem Plattenrahmenpaar (7a; 7b) zusammengefaßt sind, wobei jeder Plattenrahmen (7) einerseits mit dem Grundrahmen (1) und andererseits mit dem Hubtisch (2) verbunden ist.

2. Vorrichtung nach Anspruch 1,
**dadurch gekennzeichnet,**
daß ein Plattenrahmen (7) aus zwei in situ vertikalen Seitenplatten (8) mit diese verbindenden Horizontalplatten als Querstreben (9) besteht.

3. Vorrichtung nach Anspruch 1 oder 2,
**dadurch gekennzeichnet,**
daß die Seitenplatten (8) mit Befestigungsbohrungen (10) versehen sind.

## Claims

1. Machine for continuous casting of steel, comprising a continuous-casting mould oscillating in the direction of casting, said continuous-casting mould being arranged in a lifting table of a stationary base frame, said continuous-casting mould being connected to an oscillating drive, with said continuous-casting mould on both sides of the direction of casting being associated with guide elements,
**characterised in that,**
the guide elements are configured as plate frames (7) comprising transverse struts (9), with each two opposing plate frames (7) being spaced apart, forming a pair of plate frames (7a; 7b), with each plate frame (7) being connected not only to the base frame (1) but also to the lifting table (2).

2. Machine according to claim 1,
**characterised in that,**
each plate frame (7) comprises two vertical lateral plates (8), arranged in situ, and horizontal plates as transverse struts (9) which connect the vertical lateral plates (8).

3. Machine according to claim 1 or 2,
**characterised in that,**
the lateral plates (8) comprise attachment boreholes (10) .

## Revendications

1. Machine pour la coulée continue d'acier, comprenant une coquille oscillant dans le sens de la coulée, qui est installée sur une table élévatrice, reliée avec un entraînement oscillatoire, d'un cadre de base statique, et à laquelle sont adaptés des éléments de guidage des deux côtés dans le sens de la coulée,
**caractérisée en ce que**
les éléments de guidage qui sont des cadres en plateau (7) sont munis d'étais transversaux (9) et qu'à chaque fois deux cadres en plateau écartés situés l'un en face de l'autre (7) se rejoignent pour former une paire de cadres en plateau (7a, 7b), alors que chaque cadre en plateau (7) est relié d'une part avec le cadre de base (1) et d'autre part avec la table élévatrice (2).

2. Machine selon la revendication 1,
**caractérisée en ce que**
un cadre en plateau (7) consiste en deux plaques latérales in situ (8) avec ces deux plaques horizontales de raccordement en tant qu'étai transversal (9).

3. Machine selon la revendication 1 ou 2,
**caractérisée en ce que**
les plaques latérales (8) sont munies d'alésages pour fixation (10).
